# EUROPÄISCHE PATENTSCHRIFT

(11) **EP 2 885 439 B1**
(45) Veröffentlichungstag und Bekanntmachung des Hinweises auf die Patenterteilung: **15.01.2020**
(21) Anmeldenummer: 13758714.3
(22) Anmeldetag: 07.08.2013
(51) Int. Cl.: E04B 1/41, C22C 38/02, C22C 38/04, C22C 38/40

(54) **VERANKERUNGSSYSTEM FÜR EINEN TRAGGRUND IM BAUWESEN, SOWIE VERFAHREN ZUR ANWENDUNG DESSELBEN**
ANCHORING SYSTEM FOR A SUPPORT IN CONSTRUCTION, AND METHOD FOR USING SAME
SYSTÈME D'ANCRAGE DANS UN SUPPORT DANS LE DOMAINE DU BÂTIMENT, ET SON PROCÉDÉ D'UTILISATION

(30) Priorität: 14.08.2012 CH 13582012
(43) Veröffentlichungstag der Anmeldung: 24.06.2015
(73) Patentinhaber: S & P Clever Reinforcement Company AG, 6423 Seewen (CH)
(72) Erfinder: SCHERER, Josef, CH-6440 Brunnen (CH)
(74) Vertreter: Felber, Josef
(86) Internationale Anmeldenummer: PCT/CH2013/000137
(87) Internationale Veröffentlichungsnummer: WO 2014/026299

(56) Entgegenhaltungen:
- EP-A1- 0 519 311
- EP-A1- 2 141 251
- WO-A1-96/12588
- WO-A2-2009/027543

## Beschreibung

Diese Erfindung betrifft ein Verankerungssystem zum Einsatz in irgendeinem Traggrund, egal welcher Art der Traggrund ist. Das Verankerungssystem ist auch dazu geeignet, Fels- und Betonanker zu setzen, wie solche in der Bauindustrie für viele Vorhaben unabdingbar sind, und ausserdem betrifft die Erfindung das Verfahren zur Applikation dieses Systems.

Beim Erstellen eines Bauwerkes oder beim Sanieren eines bereits erstellten Bauwerks werden oftmals Anker zur Stabilisierung und Sicherung in einen bestehenden Traggrund gesetzt. Der Traggrund kann von beliebiger Gestalt sein, etwa ein natürlicher Traggrund wie zum Beispiel Fels oder Eis, oder ein künstlich erstellter Traggrund aus Beton, Stahlbeton, Holz oder einem anderen Material.

Bisher werden für die Sanierung von Baustrukturen, deren Lastaufnahme-Kapazitäten sich erniedrigten, oder solchen, die dem Risiko einer wesentlichen Deformation infolge von unvermittelt steigenden Lasten ausgesetzt sind, vor allem äussere mechanische Spannungselemente eingesetzt, die mechanisch oder hydraulisch vorgespannt werden. Im Zusammenhang mit dem Anbringen solcher Spannungselemente spielen die Anker eine grosse Rolle. Sollen Ankerstäbe in einem in das Bauwerk eingebrachten Loch hohe Lasten aufnehmen, so ist die Kraftübertragung vom Bauwerk auf den Ankerstab von entscheidender Bedeutung. Gebräuchliche Systeme setzen Stahlstangen mit unterschiedlichen Oberflächenstrukturen wie beispielsweise Gewinde, gerippte oder andere Strukturen als Ankerstäbe ein, und diese werden mittels einer Füllmasse im Ankerloch mit dem Traggrund kraftschlüssig verklebt. Die Füllmasse besteht vorzugsweise aus Polymerverbindungen auf Zweikomponenten-Basis oder solchen auf zementöser Basis. Die Füllmasse wird injiziert oder als Zweikomponenten-Patrone in das Bohrloch eingelegt. Nach Aushärtung der Füllmasse ist der Anker belastbar.

Bei vielen Bauwerken mit weit auskragenden Betondecken werden dieselben randständig und auch durch Säulen abgestützt, etwa bei Tiefgaragen. Die Ansatzstellen bei den Säulen sind besonders belastet und es droht dort ein "Durchstanzeffekt" bei Überbelastung. Zur Verhinderung dieses Effektes werden Durchstanzbewehrungen in die Betonabdeckung eingebaut. Bei einigen Bauwerken sind diese Durchstanzbewehrungen zu wenig stark ausgeführt oder fehlen überhaupt und sie sollten entsprechend saniert werden. Hierzu werden ebenfalls Anker im Bereich der Säulenabstützungen nachträglich eingebaut, wozu zylindrische Bohrungen in den Beton eingebracht werden. Die eingelassenen Anker in Form von Stahlstangen werden hernach mittels eines Injektionsmörtels oder Klebstoffes, zum Beispiel mittels eines Epoxyharzes, im Loch verklebt und mittels einer Gewindemutter und Widerlagerplatte von der Abdeckungsseite her vorgespannt.

Das Einkleben der Stahlstangen ist allerdings anfällig für Fehler. Grössere oder kleinere Lufteinschlüsse in der verankernden Masse können nicht mit Sicherheit ausgeschlossen werden. Ein weiterer Nachteil dieses Verankerns liegt darin, dass der Anker-verstärkte Bereich der Abdeckung sich weitgehend einer wärmebedingten Verformung starr widersetzt, womit bei hoher Wärmebelastung die Gefahr besteht, dass Spannungsrisse und entsprechende Abdeckungsbrüche sich von den Säulenbereichen in die freitragenden Abdeckungsbereiche verlagern. Aufgrund der entlang des Ankerstabes verteilten Verankerungsverklebung ist ein Spannen des Ankerstabes, etwa durch Anziehen einer widergelagerten Mutter an einem Endgewinde des Ankerstabes nach dem Aushärten der Klebemasse nicht mehr möglich. Aus WO 96/12588 sind Bewehrungen aus einer Formgedächtnis-Legierung bekannt, welche mit dem Baumaterial verklebt werden, etwa mit einem Epoxyharz. In einer Ausführung werden Platten aus Formgedächtnis-Legierungen äusserlich an eine zu bewehrende Baustruktur geklebt. Eine weitere Ausführung besteht in der inneren Verstärkung von Baustrukturen, indem Ankerstäbe komplett von der Baustruktur eingeschlossen werden, etwa um die Haftung zweier Baumaterial-Schichten inwendig zu verstärken. In einer noch weiteren Ausführung bilden die Ankerstäbe in ihren Endbereichen Haken, um damit eine beidseits begrenzte Baustruktur an ihren gegenüberliegenden Grenzflächen zu greifen und zusammenzuziehen.

Alternative Verankerungssysteme arbeiten mit einer Endverankerung. Zum Beispiel zeigt die WO 2009/027543 ein solches Endverankerungssystem. Am Ende des erstellten Sackloches wird eine Kavität ausgeräumt, in welche nach dem Setzen des Ankers ein Epoxyharz als Verankerungsmedium unter Druck eingepumpt wird. Dabei sichert ein verbleibender Zwischenraum zwischen der Wandung der Sackbohrung und dem Ankerstab die Entlüftung des sich füllenden Raumes der Aufweitungskavität. Zudem wird dadurch sichergestellt, dass der Ankerstab jederzeit verspannt oder nachverspannt werden kann, weil dadurch kaum Scherkräfte zwischen Verankerung und Wandung der Aufweitungskavität entstehen, während dann, wenn in herkömmlicher Art und Weise der Schaft des Ankerstabes mit der Sackbohrung verklebt ist, die Verspannung durch Scherkräfte zwischen Ankerstab und Wandung der Sackbohrung und damit durch das Verankerungsmedium aufgenommen werden müssen. Damit eine optimale Verkrallung des Verankerungsmediums am Ankerstab gewährleistet ist, wird dessen Endabschnitt mit entsprechend strukturierter Oberfläche ausgebildet, etwa mit einem Gewinde oder mit umlaufenden Rillen für eine besonders gute Verkrallung. Des Weiteren sind Anker mit mechanischen Widerhaken in ihrem Endbereich bekannt. Alle Endverankerungen aber weisen den Nachteil auf, dass die Länge des Ankerstabes nicht für eine Kraftübertragung auf den Beton genutzt wird, sondern der Anker eben nur in seinem Endbereich Kraft überträgt.

Die Aufgabe der vorliegenden Erfindung ist es daher, ein Verankerungssystem und ein Verfahren zu dessen Applikation anzugeben, bei welchem die Kraftübertragung des Stahlankers in den Traggrund über die gesamte Verankerungslänge erfolgt. Das Verfahren zur Applikation soll nach Aushärtung der Füllmasse eine lineare Vorspannung des Ankers über seine gesamte Länge ermöglichen.

Diese Aufgabe wird gelöst von einem Verankerungssystem mit seinen Merkmalen gemäss dem Anspruch 1.

Die Aufgabe wird weiter gelöst durch das Verfahren zur Applikation dieses Verankerungssystems mit den Merkmalen gemäss Anspruch 6.

Anhand der Zeichnungen wird das Verankerungssystem vorgestellt und in der nachfolgenden Beschreibung beschrieben und seine Funktion und Wirkung wird erklärt. Ausserdem wird das Verfahren zum Applizieren dieses Verankerungssystems beschrieben und erklärt.

Es zeigt:
- Figur 1:: Ein vorbereitetes Ankerloch;
- Figur 2:: Ein Ankerloch mit eingesetztem Ankerstab vor der Verfüllung des Ankerlochs;
- Figur 3:: Ein Ankerloch mit eingesetztem Ankerstab nach Verfüllen des freibleibenden Raumes mit dem Verankerungsmedium, beim Einbringen von Wärme in den Gewindestab;
- Figur 4:: Den fertig gesetzten und vorgespannten Anker.

Zunächst muss das Wesen von Formgedächtnis-Legierungen [engl. Shape Memory Alloy (SMA)] verstanden werden. Es handelt sich um Legierungen, die eine bestimmte Struktur aufweisen, die wärmeabhängig veränderbar ist. Wie andere Metalle und Legierungen, enthalten SMAs mehr als eine Kristallstruktur, sind also polymorph und polykristalline Metalle. Die dominierende Kristallstruktur der SMAs hängt einerseits von ihrer Temperatur ab, andrerseits von der von aussen wirkenden Spannung - sei es Zug oder Druck. Die Phase auf hoher Temperatur heisst Austenit, jene auf der tiefen Temperatur Martensit. Das Besondere an diesen SMAs ist, dass sie ihre initiale Struktur und Form nach Erhöhen der Temperatur in die hohe Temperaturphase wieder annehmen, auch wenn sie zuvor in der tiefen Temperaturphase deformiert wurden. Dieser Effekt kann ausgenutzt werden, um Vorspannkräfte in Baustrukturen zu applizieren.

Wenn keine Wärme künstlich in das SMA eingebracht oder aus ihm abgeführt wird, so befindet es sich auf der Umgebungstemperatur. Die SMAs sind innerhalb eines artspezifischen Temperaturbereichs stabil, das heisst ihre Struktur ändert sich innerhalb von gewissen Grenzen der mechanischen Belastung nicht. Für Anwendungen in der Baubranche im Aussenbereich wird der Schwankungsbereich der Umgebungstemperatur von -20°C bis +60°C vorausgesetzt. Innerhalb dieses Temperaturbandes sollte also ein SMA, das hier zum Einsatz kommt, seine Struktur nicht verändern. Die Transformations-Temperaturen, bei denen sich die Struktur des SMAs ändert, kann je nach Zusammensetzung der SMAs beträchtlich variieren. Die Transformationstemperaturen sind auch lastabhängig. Mit steigender mechanischer Belastung der SMA steigen auch seine Transformationstemperaturen. Wenn das SMA innerhalb gewisser Belastungsgrenzen stabil bleiben soll, so ist diesen Grenzen grosse Beachtung zu schenken. Werden SMAs für Bauverstärkungen eingesetzt, so muss nebst der Korrosionsbeständigkeit und Relaxationseffekte auch die Ermüdungsqualität der SMAs berücksichtigt werden, besonders wenn die Lasten über die Zeit variieren. Dabei unterscheidet man zwischen der strukturellen Ermüdung und der funktionellen Ermüdung. Die strukturelle Ermüdung betrifft die Akkumulation von mikrostrukturellen Defekten wie auch die Formation und die Ausbreitung von Oberflächen-Rissen, bis das Material letztendlich bricht. Die funktionelle Ermüdung hingegen ist die Folge der graduellen Degradation entweder des Formgedächtnis-Effektes oder der Dämpfungskapazität durch auftretende mikrostrukturelle Veränderungen im SMA. Das Letztere ist verbunden mit der Modifikation der Spannungs-Dehnungskurve unter zyklischer Belastung. Die Transformations-Temperaturen werden dabei ebenfalls verändert.

Für das Aufnehmen von dauerhaften Lasten im Bausektor eignen sich SMAs auf der Basis von Eisen Fe, Mangan Mn und Silizium Si, wobei die Zugabe von bis zu 10% Chrom Cr und Nickel Ni das SMA zu einem ähnlichen Korrosionsverhalten bringt wie rostfreier Stahl. In der Literatur findet man, dass die Zugabe von Kohlenstoff C, Kobalt Co, Kupfer Cu, Stickstoff N, Niobium Nb, Niobium-Karbid NbC, Vanadium-Stickstoff VN und Zirkonium-Karbid ZrC die Formgedächtnis-Eigenschaften in verschiedener Weise zu verbessern vermögen. Besonders gute Eigenschaften zeigt ein SMA aus Fe-Ni-Co-Ti, welches Lasten bis zu 1000 MPa aufnimmt, hoch resistent gegen Korrosion ist, und dessen obere Temperatur zur Überführung in den austenitischen Zustand ca. 100 °C, beträgt.

Das vorliegende Verankerungssystem macht sich die Eigenschaften von SMAs zunutze. Die Anker in Form von Rundstählen mit rauen Oberflächen, zum Beispiel mit Gewindeoberflächen, werden in die Ankerbohrungen eingesetzt und die Ankerbohrungen mit einer hitzebeständige Polymermasse verfüllt, wodurch die Anker darin verankert werden. Als Besonderheit bestehen die Ankerstäbe aus einer Formgedächtnis-Legierung (SMA), welche so ausgelegt ist, dass durch Wärmeintrag die Legierung in ihren Ursprungszustand zurückkehrt, das heisst in einen kontrahierten Zustand. Werden die Ankerstäbe also auf die Temperatur für den austenitischen Zustand erhitzt, so nehmen sie ihre ursprüngliche Form an und behalten diese bei, auch unter Last. Der erzielte Effekt ist, dass die in die hitzebeständige Füllmasse eingegossenen Ankerstäbe nach Erhitzung infolge der durch die Einbetonierung verhinderten Rückformung ihrer Formgedächtnis-Legierung (SMA) eine Vorspannung erzeugen, wobei sich diese Vorspannung gleichmässig bzw. linear über die gesamte Länge der Anker erstreckt. Die ausgehärtete Füllmasse gewährleistet, dass Anker in der Ankerbohrung mit sehr hohen dauerhaften Klebkräften verankert ist.

Für das praktische Setzen eines solchen Ankers wird daher wie folgt vorgegangen: Zunächst wird von der Aussenwand 1 der Baustruktur aus eine Ankerbohrung 3 im Beton 2 oder Fels erstellt, wie in Figur 1 dargestellt. Dann wird ein Anker 4 in Form einer Stahlstange aus einer Formgedächtnis-Legierung (SMA) mit rauer Oberflächenstruktur in die Ankerbohrung 3 eingesetzt, sodass diese in der Bohrung möglichst koaxial verläuft, wie das in Figur 2 gezeigt ist. Eine Gewindestange eignet sich besonders wegen ihrer spezifischen Oberflächenstruktur als Ankerstab, wobei die Oberfläche eines Ankerstabes aber auch irgendwelche anders geformten Noppen oder Rippen aufweisen kann. Dann wird der Raum zwischen diesem Ankerstab 4 und der Wandung der Ankerbohrung 3 vollständig mit einer hitzebeständigen Füllmasse 5 verfüllt, vorteilhaft mit einer hitzebeständigen Polymermatrix. Dieser Zustand ist in Figur 3 gezeigt. Der Ankerstab ist jetzt fest mit der ausgehärteten Füllmasse vermörtelt, d.h. dieser ist mit der Füllmasse kraftschlüssig verbunden. Im nächsten Schritt wird der Ankerstab 4 durch Wärmeeinbringung von seinem äusseren, aus der Ankerbohrung herausragenden Stummel her auf eine Temperatur zwischen 150°C und 300°C erhitzt. Das kann im einfachsten Fall mittels eines Gasbrenners erfolgen, indem dessen Flamme auf den aus der Ankerbohrung 3 herausragenden Stummel der Ankerstange 4 gerichtet wird. Vorteilhafter aber wird ein elektrisch oder mittels Gas betriebenes Heizgerät 7 aussen um den aus der Gebäudestruktur herausragenden Ankerstab 4 angelegt, und Wärme H wird von demselben kontrolliert in den Ankerstab 4 eingeleitet. Die Pfeile im Heizgerät 7 deuten den Wärmefluss vom Gerät in den Ankerstab 4 an. Die nötige Temperatur soll 150° bis 300°C betragen, je nach der eingesetzten Formgedächtnis-Legierung (SMA) des Ankerstabs 4. Das Heizgerät 7 mit elektrischem Kabel 8 kann hierzu einen Temperaturfühler aufweisen, welcher auf dem herausragenden Ankerstab 4 anliegt und dessen Temperatur misst. Die Temperatur muss einfach sicherstellen, dass der Austenit-Zustand des Ankerstabs 4 über seine ganze Länge sicher erreicht wird. Es wird eine Zeitlang dauern, bis die Wärme H bis zuhinderst in das Ende des Ankerstabs 4 geflossen ist. Der Ankerstab 4 erwärmt auch die anliegende Füllmasse, weswegen diese hitzebeständig sein muss und wenigstens die erreichten Temperaturen von zwischen 150° bis 300° C unbeschadet aushalten können muss, ohne ihre Struktur zu verändern.

Nach Abkühlung der Füllmasse 5 auf die Aussentemperatur bleibt der nun innerhalb seiner Verankerung vorgespannte Ankerstab 4 dank seiner Materialeigenschaft dauerhaft weiter vorgespannt, auf einem Zug von 200 bis 500 Mega-Pascal (1 MPa = 10⁶ N/m²). Er kann mittels einer Gewindemutter 9 und einer Widerlagerplatte 10, welche auf die Aussenwand 1 um die Ankerbohrung 3 gelegt wird, auf dieselbe einwirken. Solchermassen befestigte Ankerstäbe 4 sind aber in jedem Fall über ihre gesamte Länge gleichmässig gespannt.

## Patentansprüche

1. Verankerungssystem für feste Traggründe aller Art, mit einer Ankerbohrung (3) im Traggrund und in der Ankerbohrung (3) eingesetztem Ankerstab (4) aus einer Formgedächtnis-Legierung (SMA) von polymorpher und polykristalliner Struktur, welche durch Erhöhung ihrer Temperatur aus ihrem martensitischen Zustand auf ihren austenitischen Zustand bringbar ist, wobei der Raum zwischen Ankerstab (4) und der Wandung der Ankerbohrung (3) vollständig mit einer hitzebeständigen, aushärtbaren Füllmasse (5) verfüllt ist, wobei das eine Ende des Ankerstabes (4) vom Traggrund eingeschlossen ist, und sein anderes Ende aus der Ankerbohrung (3) herausragt, wobei am herausragenden Ende Wärme einbringbar ist zum Überführen der Formgedächtnis-Legierung in den austenitischen Zustand, womit der Ankerstab (4) über seine gesamte eingeschlossene Länge innerhalb der ausgehärteten Füllmasse (5) linear vorspannbar ist, wobei mittels einer Gewindemutter (9) und einer Widerlagerplatte (10), welche auf die Aussenwand (1) um die Ankerbohrung (3) gelegt wird, die Vorspannung des Ankerstabes auf die Aussenwand einwirkbar ist.

2. Verankerungssystem für feste Traggründe aller Art nach Anspruch 1, ***dadurch gekennzeichnet*, dass** der Ankerstab (4) aus einer Formgedächtnis-Legierung (SMA) aus Eisen Fe, Mangan Mn und Silizium Si, mit einer Zugabe von bis zu 10% Chrom Cr und Nickel Ni besteht.

3. Verankerungssystem für feste Traggründe nach Anspruch 2, ***dadurch gekennzeichnet*, dass** der Ankerstab (4) aus einer Formgedächtnis-Legierung besteht, die zusätzlich versetzt ist mit einem oder mehreren der folgenden Elemente: Kohlenstoff C, Kobalt Co, Kupfer Cu, Stickstoff N, Niobium Nb, Niobium-Karbid NbC, Vanadium-Stickstoff VN und Zirkonium-Karbid ZrC.

4. Verankerungssystem für feste Traggründe nach einem der vorangehenden Ansprüche, ***dadurch gekennzeichnet*, dass** der Ankerstab (4) aussen die Form eines Gewindestabes aufweist.

5. Verankerungssystem für feste Traggründe nach einem der Ansprüche 1 bis *3,* ***dadurch gekennzeichnet,* dass** die Oberfläche des Ankerstabs (4) mit unterschiedlich ausgerichteten Rippen nach Art von Armierungsstäben geformt ist.

6. Verfahren zur Applikation dieses Verankerungssystems gemäss einem der vorangehenden Ansprüche, wobei
a) eine Ankerbohrung (3) im zu verstärkenden Traggrund (2) erstellt wird,
b) ein Ankerstab (4) aus einer Formgedächtnis-Legierung (SMA) in Form einer Stange mit rauer Oberflächenstruktur in die Ankerbohrung (3 gesetzt wird,
c) der Raum zwischen Ankerstab (4) und Wandung der Ankerbohrung (3) vollständig mit einer hitzebeständigen, aushärtbaren Füllmasse (5) verfüllt wird,
d) der Ankerstab (4) aus Formgedächtnis-Legierung (SMA) nach Aushärtung der Füllmasse (5) von seinem aus der Füllmasse herausragenden Stummel her durch Wärmeeinbringung auf die Temperatur seiner austenitischen Phase erhitzt wird, sodass er infolge der verhinderten Kontraktion eine lineare Vorspannung innerhalb der Füllmasse (5) erzeugt,
wobei eine Widerlagerplatte(10) auf die Aussenwand (1) um die Ankerbohrung (3) gelegt und mittels einer Gewindemutter (9) mit dem Ankerstab (4) verspannt wird.

## Claims

1. Anchoring system for solid supporting grounds of all kinds, having an anchor bore (3) in the supporting ground and an anchor rod (4) of a shape memory alloy (SMA) of polymorphic and polycrystalline structure inserted in the anchor bore (3), which can be brought from its martensitic state to its austenitic state by increasing its temperature, the space between anchor rod (4) and the wall of the anchor bore (3) being completely filled with a heat-resistant, hardenable filling compound (5), one end of the anchor rod (4) being enclosed by the supporting ground, and its other end protruding from the anchor bore (3), wherein heat can be introduced at the protruding end for transferring the shape memory alloy into the austenitic state, whereby the anchor rod (4) can be linearly prestressed over its entire enclosed length within the hardened filler mass (5), wherein by means of a threaded nut (9) and an abutment plate (10), which is placed on the outer wall (1) around the anchor bore (83), the prestressing of the anchor rod can be applied to the outer wall.

2. Anchoring system for solid supporting grounds of all kinds according to claim 1, **characterized in that** the anchor rod (4) consists of a shape memory alloy (SMA) of iron Fe, manganese Mn and silicon Si, with an addition of up to 10% chromium Cr and nickel Ni.

3. Anchoring system for solid supporting grounds according to claim 2, **characterized in that** the anchor rod (4) consists of a shape memory alloy additionally admixed with one or more of the following elements: carbon C, cobalt Co, copper Cu, nitrogen N, niobium Nb, niobium carbide NbC, vanadium nitrogen VN and zirconium carbide ZrC.

4. Anchoring system for solid supporting grounds according to one of the preceding claims, **characterized in that** the anchor rod (4) has the shape of a threaded rod on the outside.

5. Anchoring system for solid supporting grounds according to one of claims 1 to 3, **characterized in that** the surface of the anchor rod (4) is formed with differently aligned ribs in the manner of reinforcement rods.

6. Method of applying this anchoring system according to one of the preceding claims, wherein
a) an anchor hole (3) is drilled into the ground (2) to be reinforced,
b) an anchor rod (4) made of a shape memory alloy (SMA) in the form of a rod with a rough surface structure is placed in the anchor bore (3),
c) the space between the tie rod (4) and the wall of the anchor bore (3) is completely filled with a heat-resistant, hardening filling compound (5),
d) the anchor rod (4) of shape memory alloy (SMA) after hardening of the filling compound (5) is heated from its stub projecting from the filling compound to the temperature of its austenitic phase by applying heat, so that it generates a linear prestressing within the filling compound (5) as a result of the prevented contraction,
wherein an abutment plate (10) is placed on the outer wall (1) around the anchor bore (3) and is braced with the anchor rod (4) by means of a threaded nut (9).

## Revendications

1. Système d'ancrage pour sols porteurs solides de toutes sortes, comprenant un alésage d'ancrage (3) dans le sol porteur et une tige d'ancrage (4) en un alliage à mémoire de forme (SMA) de structure polymorphe et polycristalline insérée dans l'alésage d'ancrage (3), qui peut être ramené de son état martensitique à son état austénitique en augmentant sa température, l'espace entre la tige d'ancrage (4) et la paroi de l'alésage d'ancrage (3) étant entièrement rempli d'une masse de remplissage (5) durcissable et résistant à la chaleur, une extrémité de la tige d'ancrage (4) étant fermée par le sol porteur, et son autre extrémité dépassant de l'alésage d'ancrage (3), dans lequel de la chaleur peut être introduite à l'extrémité dépassant pour transférer l'alliage à mémoire de forme à l'état austénitique, la tige d'ancrage (4) pouvant être précontrainte linéairement sur toute sa longueur fermée dans la masse de remplissage durcie (5), dans laquelle, au moyen d'un écrou fileté (9) et d'une plaque de butée (10) qui est placée sur la paroi extérieure (1) autour de l'alésage d'ancrage (83), la précontrainte de la tige d'ancrage peut être appliquée sur la paroi extérieure.

2. Système d'ancrage pour sols porteurs solides de toutes sortes selon la revendication 1, **caractérisé en ce que** la tige d'ancrage (4) est constituée d'un alliage à mémoire de forme (SMA) en fer Fe, manganèse Mn et silicium Si, avec un ajout jusqu'à 10% de chrome Cr et nickel Ni.

3. Système d'ancrage pour sols porteurs solides selon la revendication 2, **caractérisé en ce que** la tige d'ancrage (4) est constituée d'un alliage à mémoire de forme mélangé en outre avec un ou plusieurs des éléments suivants : carbone C, cobalt Co, cuivre Cu, azote N, niobium Nb, carbure de niobium NbC, azote vanadium VN et carbure de zirconium ZrC.

4. Système d'ancrage pour sols porteurs solides selon l'une des revendications précédentes, **caractérisé en ce que** la tige d'ancrage (4) a la forme d'une tige filetée à l'extérieur.

5. Système d'ancrage pour sols porteurs solides selon l'une des revendications 1 à 3, **caractérisé en ce que** la surface de la tige d'ancrage (4) est formée à la manière de barres de renforcement avec des nervures alignées différemment.

6. Procédé d'application de ce système d'ancrage selon l'une des revendications précédentes, dans lequel
a) un trou d'ancrage (3) est percé dans le sols porteurs solides (2) à renforcer,
b) une tige d'ancrage (4) en alliage à mémoire de forme (SMA) sous la forme d'une tige avec une structure de surface rugueuse est placée dans le trou d'ancrage (3),
c) l'espace entre la tirant (4) et la paroi de l'alésage d'ancrage (3) est entièrement rempli d'une masse de remplissage (5) résistante à la chaleur et durcissable,
d) la tige d'ancrage (4) en alliage à mémoire de forme (SMA) après durcissement du composé de remplissage (5) est chauffée à partir de son talon dépassant du composé de remplissage à la température de sa phase austénitique par application de chaleur, de sorte qu'elle génère une précontrainte linéaire dans le composé de remplissage (5) en raison de la contraction empêchée,
dans laquelle une plaque de butée (10) est placée sur la paroi extérieure (1) autour de l'alésage d'ancrage (3) et est renforcée avec la tige d'ancrage (4) au moyen d'un écrou fileté (9).
